# FASCICULE DE BREVET EUROPEEN

(11) **EP 0 690 194 B1**
(45) Date de publication et mention de la délivrance du brevet: **10.12.1997**
(21) Numéro de dépôt: 95420171.1
(22) Date de dépôt: 27.06.1995
(51) Int. Cl.: E05F 17/00

(54) **Mécanisme de sécurité pour la manoeuvre des portes battantes à deux vantaux**
Sicherheitsmechanismus zum Betätigen von Pendeltüren mit zwei Flügeln
Safety mechanism for actuating swinging doors with two wings

(30) Priorité: 28.06.1994 FR 9408247
(43) Date de publication de la demande: 03.01.1996
(73) Titulaire: MECELEC INDUSTRIES, F-07300 Tournon sur Rhône (FR)
(72) Inventeur: Senebier, Claude, F-26000 Valence (FR)
(74) Mandataire: Monnier, Guy

(56) Documents cités:
- FR-A- 2 568 929
- US-A- 4 641 460
- US-A- 5 193 307

## Description

La présente invention est relative aux portes battantes à deux vantaux, du genre notamment de celles qui équipent les cabines pour téléphone public, et elle a plus spécialement pour but de permettre la réalisation d'un mécanisme de sécurité qui est agencé en premier lieu pour assurer le déplacement angulaire simultané des deux vantaux lorsqu'un seul de ceux-ci est manoeuvré par l'utilisateur, en deuxième lieu pour permettre à l'un de ces vantaux d'être manoeuvré alors que l'autre reste momentanément immobile par suite d'un effet de butée qui s'exerce temporairement sur lui, ce vantail immobilisé pivotant automatiquement dans le même sens que le premier dès que l'effet précité cesse, et en troisième lieu pour opérer le rappel automatique des deux vantaux à la position fermée.

Si l'on considère le cas susmentionné des cabines téléphoniques, on conçoit sans peine qu'il est nécessaire de relier l'un à l'autre les deux vantaux de leur porte battante de façon à ce que celle-ci s'ouvre entièrement même dans le cas où, par inadvertance ou par le fait qu'il ne dispose que d'une seule main libre, un utilisateur vient à ne manoeuvrer qu'un seul desdits vantaux. Par ailleurs, il faut que le vantail qui est manoeuvré par l'utilisateur puisse pivoter sans dommage dans le cas où le vantail opposé serait immobilisé angulairement par la présence d'un autre utilisateur qui attend à l'extérieur de la cabine ou qui se trouve déjà à l'intérieur de celle-ci, ce vantail devant néanmoins pivoter à son tour dès que le blocage momentané a cessé.

Dans le document FR-A-2 568 929 (MECELEC), on a décrit un mécanisme du type envisagé, permettant de remplir la fonction qui a été ci-dessus exposée. Ce mécanisme fait appel à deux dispositifs compensateurs qui sont attelés par l'une de leurs extrémités à l'un, respectivement à l'autre, des deux vantaux et dont la longueur peut se modifier automatiquement à l'encontre de moyens élastiques de rappel sous l'effet d'un effort axial exercé suivant une direction donnée tout en restant invariable en cas d'effort axial exercé suivant la direction opposée, ces deux dispositifs étant par ailleurs attelés à un même palonnier propre à inverser la direction des efforts qui s'exercent axialement sur eux.

Dans la forme de réalisation exposée dans le document sus-indiqué, chaque dispositif compensateur était formé par un cylindre à l'intérieur duquel coulisse télescopiquement une tige pourvue en bout d'une tête constituant butée pour un ressort prenant par ailleurs appui contre le fond dudit cylindre qui est traversé par la tige.

Un tel système permet bien d'obtenir le résultat recherché, mais il convient d'observer que sa construction est relativement coûteuse et qu'au surplus il se prête très mal à une adaptation aux différentes largeurs des vantaux susceptibles d'être rencontrés en pratique, en ce sens qu'un mécanisme donné ne peut convenir qu'à un seul entraxe des pivots des vantaux.

C'est à ces inconvénients que la présente invention entend remédier, et ce à l'aide du dispositif de sécurité qui est défini à la revendication 1 et aux revendications subséquentes qui lui sont rattachées. Suivant l'invention, on lie angulairement chacun des vantaux de la porte à un organe d'enroulement présentant deux tambours superposés à diamètres différents, et l'on réunit le tambour à petit diamètre de l'un au tambour à grand diamètre de l'autre, et vice versa, par deux éléments funiculaires qui s'enroulent sur leurs tambours dans des directions opposées et sur la longueur de chacun desquels sont interposés des moyens élastiquement déformables à la traction et à la compression, avantageusement constitués par de simples ressorts hélicoïdaux à spires non jointives.

On comprend que lorsque les deux vantaux sont simultanément manoeuvrés à l'ouverture, l'enroulement différentiel dans des directions opposées d'envidage des deux extrémités de chaque élément funiculaire provoque l'étirement des ressorts qui assurent ensuite le rappel élastique des portes à la position de fermeture, ce mouvement de rappel étant préférablement régulé par un amortisseur classique associé à l'un au moins des organes d'enroulement.

Dans le cas où l'un seulement des deux vantaux est manoeuvré à l'ouverture par l'utilisateur, le vantail opposé est contraint de suivre le mouvement par suite de la liaison existant entre les deux organes d'enroulement, les deux ressorts assurant le rappel à la position de fermeture.

Dans l'hypothèse enfin où l'un des vantaux est manoeuvré à l'ouverture alors que l'autre est momentanément immobilisé angulairement, l'étirement de l'un des éléments funiculaires joint à la contraction simultanée de l'autre permet le pivotement du vantail qui est manoeuvré, et ce en dépit de l'immobilité de l'autre vantail, ce dernier étant amené en position ouverte dès qu'il a recouvré sa liberté de pivotement.

Il doit être observé qu'un tel mécanisme est susceptible d'être immédiatement adapté à des portes différentes moyennant allongement ou au contraire raccourcissement des éléments funiculaires, dont chacun desquels est susceptible d'être très simplement constitué par deux portions de câble reliées par un ressort hélicoïdal.

Le dessin annexé, donné à titre d'exemple, permettra de mieux comprendre l'invention, les caractéristiques qu'elle présente et les avantages qu'elle est susceptible de procurer :

Fig. 1 est une vue en perspective représentant la partie supérieure d'une porte battante à deux vantaux équipée d'un mécanisme de sécurité suivant l'invention.

Fig. 2 et 3 sont des vues analogues illustrant le fonctionnement de ce mécanisme.

Sur ce dessin, les références 1 et 2 désignent les deux vantaux de la porte battante d'une cabine publique de téléphone. A son sommet, le bord extérieur de chaque vantail 1 ou 2 est muni d'une penture 3 (fig. 1) fixée radialement en bout d'un arbre vertical ou pivot 4, lequel est convenablement supporté par la carcasse fixe de la cabine de façon à pouvoir librement tourner sur lui-même. Il va de soi que le bord inférieur (non représenté) de chacun des vantaux 1 et 2 est supporté par un pivot classique, orienté suivant l'axe du pivot 4 correspondant.

Sur chacun des pivots 4 est calé un organe d'enroulement référencé 5 pour le vantail 1, 6 pour le vantail 2. Chaque organe 5 ou 6 est agencé pour présenter deux parties ou tambours superposés 5a et 5b, respectivement 6a et 6b, établis à deux diamètres différents. On observera que la disposition verticale de ces tambours est inversée sur les deux organes 5 et 6, en ce sens que le tambour 5a à petit diamètre est disposé au-dessus du tambour 5b de l'organe 5, alors que le petit tambour 6a est situé, au-dessus du tambour 6b du même organe 6.

Les deux organes 5 et 6 sont liés angulairement l'un à l'autre par deux éléments funiculaires superposés 7 et 8 dont chacun, orienté à l'horizontale, est constitué par deux portions de câble métallique réunies l'une à l'autre par un ressort hélicoïdal 7a, respectivement 8a. L'extrémité libre de chaque portion de câble est arrimée sur la périphérie de l'un des tambours de chaque organe 5 et 6, de sorte que l'élément 7 relie le grand tambour 5b au petit tambour 6a, tandis que dans un plan horizontal situé à un niveau inférieur, l'élément 8 réunit le petit tambour 5a au grand tambour 6b.

Il convient d'observer que les deux portions de câble de chaque élément funiculaire 7 et 8 sont attachées à leurs tambours de façon à ce que lors de la rotation en sens opposés des pivots 4 et des organes 5 et 6, l'une desdites portions s'enroule tandis que l'autre se déroule.

Sur chaque élément 7 et 8 est prévu un tendeur classique 7b, 8b qui permet de régler la tension des ressorts 7a et 8a ; ce réglage est opéré de manière à ce qu'à la position de fermeture illustrée en fig. 1, les spires des deux ressorts ne soient pas jointives. Par ailleurs, à l'un au moins des organes 5 et 6 (au seul organe 6 dans l'exemple de réalisation envisagé), est avantageusement associé un amortisseur 9 de type usuel, propre à freiner le pivotement angulaire de l'organe auquel il est attelé ; cet attelage est réalisé à l'aide d'un maneton radial 5c, 6c qui est interposé entre les deux tambours de l'organe envisagé et dont l'extrémité libre est liée à la tige mobile 9a de l'amortisseur 9.

On notera que chaque maneton 5c, 6c est agencé pour coopérer avec une butée fixe 10 solidaire de la carcasse de la cabine, afin de limiter l'amplitude du pivotement des vantaux dans le sens de l'ouverture.

On comprend qu'à la position fermée illustrée en fig. 1, la légère tension exercée par les ressorts 7a et 8a sur les éléments 7 et 8 sollicite en rotation les organes 5 et 6 dans des sens opposés, si bien que les deux vantaux 1 et 2 sont ainsi maintenus en appui contre une butée fixe 11 prévue au centre de la porte.

Si l'on suppose qu'à partir de cette position de fermeture, un utilisateur, désirant pénétrer dans la cabine, agit simultanément sur les deux vantaux 1 et 2, le déplacement angulaire des pivots 4 et des organes 5 et 6 provoque, au niveau de chaque élément funiculaire 7 et 8, l'enroulement d'une portion de câble et le déroulement de la portion opposée. Par suite de la différence de diamètre des deux tambours auxquels sont arrimées les portions de câble d'un même élément, cette opération d'envidage-dévidage détermine le déplacement longitudinal de chaque élément 7 et 8, ainsi que l'étirement du ressort 7a, 8a (voir fig. 2), et ce jusqu'à ce que les manetons 5c, 6c viennent en appui contre les butées fixes 10.

Du fait de cet étirement, les deux resorts précités assurent le rappel élastique des deux vantaux 1 et 2 dès qu'ayant pénétré dans la cabine, l'utilisateur cesse son action sur lesdits vantaux, étant noté que l'amortisseur 9 intervient alors pour freiner le mouvement de fermeture.

Il faut ici observer que le même processus se produit dans le cas où pour ouvrir la porte battante, l'utilisateur ne se sert que d'une seule main et n'agit que sur l'un des deux vantaux, que ce soit le gauche ou le droit : les éléments funiculaires 7 et 8 assurent la liaison permanente entre les deux vantaux 1 et 2, de sorte que lesdits vantaux sont simultanément amenés en position ouverte et reviennent d'eux-mêmes à la position de fermeture dès que l'action de l'utilisateur cesse.

Si maintenant l'on suppose que l'utilisateur manoeuvre à l'ouverture un seul vantail (le vantail 1 en fig. 3) alors que l'autre vantail ne peut pivoter par suite d'un obstacle imprévu (schématisé en fig. 3 sous la forme d'une butée fixe 12 placée immédiatement en avant du vantail 2 en position fermée), le déplacement angulaire de l'organe 5 va engendrer simultanément :
- un effet de traction au niveau de l'élément funiculaire 7 dont le ressort 7a va s'étirer du fait de l'enroulement de la portion de câble amarrée sur le grand tambour 5b, si bien que le vantail 1 pourra être amené à la position d'ouverture ;
- un effet de compression au niveau de l'élément funiculaire 8 dont le ressort 8a va se contracter axialement pour permettre au vantail 2 de rester immobile ;
- étant observé que ce vantail 2 sera automatiquement amené en position d'ouverture par le ressort 7a dès que la butée 12 aura été effacée, et que les deux vantaux 1 et 2 reviendront simultanément à la position de fermeture dès que l'utilisateur aura cessé son action sur le vantail 1.

Le dispositif de sécurité suivant l'invention permet donc bien d'obtenir le fonctionnement recherché. Sa construction est peu coûteuse et sa structure lui permet d'être imédiatement adapté à l'entraxe des deux pivots 4 de la porte battante, puisqu'il suffit à cet effet de modifier la longueur des câbles des éléments funiculaires 7 et 8, toutes les autres pièces restant identiques.

Bien mieux, ces pièces sont susceptibles d'être indifféremment utilisées pour des portes battantes à ouverture vers l'intérieur ou vers l'extérieur, et même pour des portes équipées de deux vantaux à pivotement en directions opposées (un vantail à ouverture vers l'intérieur et un vantail à ouverture vers l'extérieur).

A la limite, pour l'équipement d'une porte à un seul vantail, on peut encore avoir recours à un seul organe d'enroulement associé à un seul élément funiculaire dont l'extrémité libre est alors attachée en un point fixe.

On conçoit en particulier que le dispositif de sécurité suivant l'invention est susceptible d'être appliqué à des portes battantes autres que celles qui équipent les cabines téléphoniques.

## Revendications

1. Dispositif de sécurité pour la manoeuvre des portes battantes à deux vantaux, du genre notamment de celles qui équipent les cabines pour téléphone public, caractérisé en ce qu'il comprend deux organes d'enroulement (5, 6) qui, rendus angulairement solidaires des deux vantaux (1, 2), comportent chacun deux tambours superposés (5a et 5b, respectivement 6a et 6b) établis à des diamètres différents, et qui sont réunis l'un à l'autre par des éléments funiculaires (7, 8) qui s'enroulent dans des directions opposées d'envidage sur lesdits tambours eux-mêmes verticalement inversés sur lesdits organes, et sur la longueur desquels sont interposés des moyens (7a, 8a) élastiquement déformables à la traction et à la compression.

2. Dispositif suivant la revendication 1, caractérisé en ce que chaque élément funiculaire (7, 8) comprend deux portions de câble reliées l'une à l'autre par un ressort hélicoïdal (7a, 8a) à spires non jointives.

3. Dispositif suivant l'une quelconque des revendications 1 et 2, caractérisé en ce qu'à l'un au moins des organes d'enroulement (5, 6) est associé un amortisseur (9) propre à freiner la rotation dudit organe et le mouvement de fermeture des vantaux (1, 2) de la porte battante.

4. Dispositif suivant l'une quelconque des revendications 1 à 3, caractérisé en ce qu'à l'un au moins des deux vantaux (1, 2) est associé un système de butée (5c, 10) propre à limiter l'amplitude du déplacement angulaire des organes d'enroulement (5, 6) et des vantaux (1, 2) dans le sens correspondant à l'ouverture desdits vantaux.

5. Dispositif suivant les revendications 3 et 4 envisagées en combinaison, caractérisé en ce que la tige mobile (9a) de l'amortisseur (9) est attelée à un maneton (5c, 6c) solidaire radialement de l'organe (5, 6) correspondant, lequel maneton est agencé pour venir coopérer avec une butée fixe (10).

6. Dispositif suivant l'une quelconque des revendications qui précèdent, caractérisé en ce que chaque élément funiculaire (7, 8) incorpore un tendeur (7b, 8b) pour le réglage de la tension des moyens élastiques (7a, 8a) associés auxdits éléments.

7. Dispositif suivant l'une quelconque des revendications qui précèdent, caractérisé en ce que chaque organe d'enroulement (5, 6) est calé sur un arbre ou pivot vertical (4) lié à l'organe d'enroulement (5, 6) correspondant par une penture radiale (3) fixée à l'un des bords supérieurs des vantaux (1, 2).

## Patentansprüche

1. Sicherheitsvorrichtung zum Betätigen von Pendeltüren mit zwei Flügeln, insbesondere solche der Art, die bei öffentlichen Telefonkabinen eingesetzt werden,
**dadurch gekennzeichnet,** daß sie zwei Aufwickelorgane (5,6) umfaßt, die, winkelmäßig fest mit den zwei Flügeln verbunden, jeweils zwei übereinanderliegende Trommeln (5a und 5b, entsprechend 6a und 6b) mit unterschiedlichen Durchmessern umfaßt und die jeweils miteinander durch Seilelemente (7,8) verbunden sind, die sich in entgegengesetzten Wickelrichtungen auf die Trommeln aufwickeln, wobei diese selbst vertikal auf den Organen jeweils umgekehrt angeordnet sind, und über deren Länge elastische Mittel (7a,8a) zwischengeschaltet sind, die sich auf Zug und Druck verformen.

2. Vorrichtung nach Anspruch 1, dadurch gekennzeichnet, daß jedes Seilelement (7,8) zwei Kabelteile umfaßt, die miteinander durch eine Spiralfeder (7a,8a) mit nicht nebeneinanderliegenden Windungen verbunden sind.

3. Vorrichtung nach Anspruch 1 oder 2, dadurch gekennzeichnet, daß zumindest eines der Aufwickelorgane (5,6) einem Dämpfer (9) zugeordnet ist, der zum Bremsen der Drehung des Organes und der Schließbewegung der Flügel (1,2) der Pendeltür geeignet ist.

4. Vorrichtung nach einem der Ansprüche 1 bis 3, dadurch gekennzeichnet, daß mindestens einer der beiden Flügel (1,2) einem Anschlagsystem (5c,10) zugeordnet ist, das die Amplitude der Winkelverschiebunng der Aufwickelorgane (5,6) und der Flügel in dem der Offnung der Flügel entsprechenden Sinn begrenzt.

5. Vorrichtung nach Anspruch 3 und 4 in Kombination, dadurch gekennzeichnet, daß der bewegliche Stab (9a) des Dämpfers (9) an einem radial fest mit dem entsprechenden Organ (5,6) verbundenen Zapfen (5c,6c) gelagert ist, wobei dieser Zapfen so angeordnet ist, daß er mit einem festen Anschlag (10) zusammenarbeitet.

6. Vorrichtung nach einem der vorhergehenden Ansprüche, dadurch gekennzeichnet, daß jedes Seilelement (7,8) einen Spanner (7b,8b) für die Regelung der Spannung der den Elementen zugeordneten elastischen Mittel (7a,8a) aufweist.

7. Vorrichtung nach einem der vorhergehenden Ansprüche, dadurch gekennzeichnet, daß jedes Aufwickelorgan (5,6) auf einer Welle oder einer vertikalen Schwenkachse (4) verkeilt ist, die mit dem entsprechenden Aufwickelorgan (5,6) über ein radiales, an einem der oberen Ränder der Flügel (1,2) befestigtes Band (3) verbunden ist.

## Claims

1. Safety device for the operation of two-leaved swing doors, particularly of the type which equips public telephone booths, characterized in that it comprises two winding members (5, 6) which, made angularly integral with the two leaves (1, 2), each comprise two superposed drums (5a, 5b and 6a, 6b respectively) designed with different diameters and which are connected to one another by means of funicular elements (7, 8) which are wound in opposite reeling directions onto the said drums, themselves vertically reversed on the said members, and over the length of which are interposed means (7a, 8a) elastically deformable under tensile and compressive stress.

2. Device according to Claim 1, characterized in that each funicular element (7, 8) comprises two cable portions connected to one another by means of a helical spring (7a, 8a) having non-contiguous turns.

3. Device according to either one of Claims 1 and 2, characterized in that at least one of the winding members (5, 6) is assigned a damper (9) capable of braking the rotation of the said member and the closing movement of the leaves (1, 2) of the swing door.

4. Device according to any one of Claims 1 to 3, characterized in that at least one of the two leaves (1, 2) is assigned a stop system (5c, 10) capable of limiting the amount of angular displacement of the winding members (5, 6) and of the leaves (1, 2) in the direction corresponding to the opening of the said leaves.

5. Device according to Claims 3 and 4, considered in combination, characterized in that the movable rod (9a) of the damper (9) is coupled to a crank pin (5c, 6c) radially integral with the corresponding member (5, 6), the said crank pin being arranged so as to cooperate with a fixed stop (10).

6. Device according to any one of the preceding claims, characterized in that each funicular element (7, 8) incorporates a tensioner (7b, 8b) for adjusting the tension of the elastic means (7a, 8a) assigned to the said elements.

7. Device according to any one of the preceding claims, characterized in that each winding member (5, 6) is keyed on a vertical shaft or pivot (4) connected to the corresponding winding member (5, 6) by means of a radial hinge (3) fastened to one of the upper edges of the leaves (1, 2).
